# EUROPÄISCHE PATENTSCHRIFT

(11) **EP 0 391 340 B1**
(45) Veröffentlichungstag und Bekanntmachung des Hinweises auf die Patenterteilung: **16.12.1992**
(21) Anmeldenummer: 90106353.7
(22) Anmeldetag: 03.04.1990
(51) Int. Cl.: B08B 1/00

(54) **Verfahren und Vorrichtung zum Reinigen von Fahrzeugteilen, insbesondere Fahrzeugscheiben**
Method and device for cleaning of vehicle parts, especially vehicle windows
Procédé et dispositif pour nettoyer des pièces de véhicule, notamment vitres de véhicule

(30) Priorität: 05.04.1989 DE 3911037
(43) Veröffentlichungstag der Anmeldung: 10.10.1990
(73) Patentinhaber: KUKA Schweissanlagen & Roboter GmbH, D-86165 Augsburg (DE)
(72) Erfinder: Steinhart, Wilhelm, D-8904 Friedberg (DE); Maischberger, Johann, D-8901 Dinkelscherben (DE); Berens, Gerwin, D-8900 Augsburg (DE); Biewald, Thomas, D-8940 Memmingen (DE)
(74) Vertreter: Ernicke, Hans-Dieter, Dipl.-Ing.

(56) Entgegenhaltungen:
- EP-A- 0 352 780

## Beschreibung

Die Erfindung betrifft ein Verfahren und eine Vorrichtung zum Reinigen von Fahrzeugteilen mit den Merkmalen im Oberbegriff des Verfahren- und Vorrichtungshauptanspruchs.

Bei der Klebemontage von Glasscheiben in Fahrzeugkarosserien ist es notwendig, vor dem Klebstoffauftrag die Auftragsflächen auf der Scheibe intensiv zu reinigen. Aus der EP-A 0 111 206 und der EP-A 0 176 701 ist es hierzu bekannt, eine Reinigungsvorrichtung mit einem Wischelement einzusetzen, die von einem Industrie-Roboter relativ zur Fahrzeugscheibe bewegt wird. Mittels einer Sprühvorrichtung wird eine Reinigungsflüssigkeit aufgetragen, die von dem nachfolgenden Wischelement samt den aufgelösten Schmutzpartikeln wieder abgewischt wird. Das vollgesogene Wischelement wird am Ende des Reinigungsvorganges abgegeben und ein neues wieder aufgenommen. Die Wischelemente bestehen aus kleinen, nur einmal verwendbaren Lappenstücken, die mittels einer Greifvorrichtung aufgenommen, während des Wischvorgangs gehalten und anschließend wieder abgegeben werden.

In der Praxis hat sich die Verwendung einzelner Lappenstücke als nachteilig herausgestellt. Die Lappenstücke bleiben beim Öffnen der Greifvorrichtung häufig kleben. Andererseits sind zusätzliche Bewegungsvorgänge zum Ergreifen und Abgeben der Lappenstücke notwendig, die die Taktzeit verlängern. Bei größeren Scheiben und starker Verschmutzung müssen die Lappenstücke unter Umständen mehrmals gewechselt werden.

Bei der Abgabe der Lappenstücke sind außerdem Zusatzmaßnahmen für eine sichere Entfernung aus der Greifvorrichtung erforderlich.

Es ist daher Aufgabe der vorliegenden Erfindung, ein Verfahren und eine Vorrichtung zum Reinigen aufzuzeigen, die schneller, wirschaftlicher sowie sicherer arbeiten und eine rasche und sichere Wischelemententsorgung gestatten.

Die Erfindung löst diese Aufgabe mit den Merkmalen im Kennzeichenteil des Verfahrens- und Vorrichtungshauptanspruchs.

Das erfindungsgemäße Verfahren und die zugehörige Reinigungsvorrichtung haben den Vorteil, daß das Wischelement längere Zeit benutzt werden kann und nicht nach jedem Reinigungsvorgang ausgetauscht werden muß. Die Erfindung erlaubt auch einen schnelleren Wechsel der Wischfläche als beim Stand der Technik. Zeit-, energie- und steuerungsaufwendige Zusatzbewegungen der kompletten Reinigungsvorrichtung sind dank des internen Wechsels der verbrauchten Wischflächen nicht mehr erforderlich. Der Wischflächenwechsel kann beim Fahrzeugteiltausch, während der Reinigung in den Eckbereichen des Fahrzeugteils beim Umorientieren der Reinigungsvorrichtung oder sogar während des Wischvorganges geschehen.

Das Verfahren und die zugehörige Vorrichtung können zum Reinigen beliebiger Fahrzeugteile eingesetzt werden und lassen sich auf beliebige Anwendungsbereiche ausdehnen, in denen eine Relativbewegung zwischen der Reinigungsvorrichtung und dem Fahrzeugteil vorgesehen ist. Als Vorrichtung zum gegenseitigen Führen und Bewegen der Reinigungsvorrichtung und des Fahrzeugteils sind mehrachsige Manipulatoren, vorzugsweise Industrie-Roboter vorgesehen. Das bevorzugte Anwendungsgebiet und die besondere Eignung liegen bei der automatischen Reinigung von Fahrzeugteilen, insbesondere Fahrzeugscheiben. Die Scheiben werden dabei für sich anschließende Behandlungsvorgänge vorbereitet. Im beschriebenen Ausführungsbeispiel bestehen diese in einem Primer- und einem Klebstoffauftrag sowie der anschließenden Scheibenmontage. Die Behandlungsvorgänge können grundsätzlich auch anderer Natur sein.

Die Erfindung ermöglicht gegenüber dem Stand der Technik eine kinematische Umkehr der Relativbewegung zwischen der Reinigungsvorrichtung und dem Fahrzeugteil, insbesondere einer Fahrzeugscheibe, indem ein Industrie-Roboter die Scheibe gegenüber der relativ ortsfesten, aber ausweichfähig gelagerten Reinigungsvorrichtung bewegt. Der Industrie-Roboter kann damit in einem Arbeitsgang die Scheibe von einem Stapel abnehmen, an der Reinigungsvorrichtung und der nachgeschalteten Klebstoffauftragevorrichtung vorbeiführen und anschließend gleich in der Fahrzeugkarosserie montieren. Dies ist kostengünstiger, einfacher und schneller als beim Stand der Technik, der einen Transport der Reinigungsvorrichtung durch den Roboter vorsieht. Alternativ kann die erfindungsgemäße Reinigungsvorrichtung auch nach der bekannten Methode bewegt werden.

Das erfindungsgemäße Wischelement mit der Vielzahl von Wischflächen kann unterschiedlich ausgebildet sein. Beispielsweise kommt hierfür eine takt- und abschnittsweise gedrehte Filzscheibe in Betracht. Die Wischflächen können durch Scheibenabschnitte am Umfang oder an den Stirnflächen gebildet sein. Durch eine zusätzliche Verschiebebewegung der Scheibenachse läßt sich eine größere Scheibenfläche nutzen und die Zahl der zur Verfügung stehenden Wischflächen beträchtlich erhöhen.

Besondere Vorteile bietet ein Wischelement in Form eines Reinigungsbandes. Die nutzbare Oberfläche ist besonders groß, was eine lange Standzeit ermöglicht. Für den Transport sind nur eine vergleichsweise einfache Kinematik und ein entsprechend unkomplizierter Vorschubantrieb erforderlich. Außerdem lassen sich die Wickel schnell und einfach austauschen.

Aus Gründen der Wirtschaftlichkeit empfiehlt es sich, das Wischelement, insbesondere in Form des Reinigungsbandes, stets um gleichgroße Abschnitte weiterzubewegen. Die Abschnitte können gleich oder nur wenig größer als die verbrauchte Wischfläche sein. Auf einfache Weise läßt sich dies beim Reinigungsband mit einem Vorschubantrieb realisieren, der an der Schlaufe angreift und die Schlaufenlänge durch Ausformung einer zusätzlichen Schleife verlängert. Hierbei wird unabhängig von der Wickeldicke stets gleichviel Bandmaterial vom Vorratswickel nachgezogen. Anschließend wird die zusätzliche Schleife durch Drehen des Verbrauchswickels wieder zurückgebildet. Dies ermöglicht einen besonders einfachen Vorschubantrieb. Der Hub kann unabhängig von der sich ständig ändernden Dicke beider Wickel immer gleich bleiben

Im gezeigten Ausführungsbeispiel besteht der Vorschubantrieb aus einem Spannzylinder, der die Schlaufe beaufschlagt und einem folgegesteuerten Aufspulzylinder, der den Verbrauchswickel bewegt. Ein Angriff des Spannzylinders am seitlichen Schlaufenstrang, der zum Verbrauchswickel führt, hat den Vorteil, daß ein Bandtransport ohne Abheben der Reinigungsvorrichtung vom Fahrzeugteil möglich ist. Dies ist vor allem dann sinnvoll, wenn während des Wischvorganges eine Entsorgung der verbrauchten Wischfläche erwünscht ist.

In Ergänzung dieser konstruktiven Gestaltung des Vorschubantriebes sind an den Wickelrollen Kupplungen für eine gesteuerte Drehbewegung vorgesehen. Die Wickelrollen werden hierbei derart abwechselnd gesperrt und freigegeben, daß das Reinigungsband exakt um die gewünschte Länge und in der vorgegebenen Richtung transportiert wird. Die Transport- und Schleifenlänge läßt sich über eine Verstellung des Spannzylinderhubs verändern. Die Kupplungen können unterschiedlich, beispielsweise als federbelastete Reibkupplungen mit Klinkensperre oder dergleichen ausgebildet sein.

Der Vorschubantrieb kann in Abwandlung der Ausführungsbeispiele auch anders gestaltet sein. Eine Möglichkeit besteht in der Verwendung steuerbarer Wickelantriebe, die in Abhängigkeit von der Wickeldicke die Wickelrollen antreiben. Als Wickelantrieb eignen sich beispielsweise elektrische Schrittmotoren. Eine weitere Variation sieht die Anordnung eines Reibradantriebes vor, der am Reinigungsband im Schlaufenbereich angreift und dieses um definierte Längen fördert.

Im bevorzugten Ausführungsbeispiel sind der Bandvorrat und das verbrauchte Material in Rollenform aufgewickelt. Dies erlaubt in Verbindung mit der erfindungsgemäßen Rollengestaltung einen schnellen Austausch der Wickel und ein sicheres Festlegen und Führen des Bandmaterials. Alternativ können der Bandvorrat und das verbrauchte Material auch auf andere Weise, beispielsweise in mäanderförmigen Schlingen abgelegt und in einem Behälter untergebracht sein.

Die erfindungsgemäße Reinigungsvorrichtung ist an ihrer Haltevorrichtung beweglich und elastisch gelagert. Dies ermöglicht einerseits ein Ausweichen an Hindernissen oder Unebenheiten auf dem Fahrzeugteil und andererseits eine Einstellung der Andruckkraft des Reinigungsbandes auf dem Fahrzeugteil. Um größeren Hindernissen auszuweichen, ist eine Klemmvorrichtung vorgesehen, die eine starre Verbindung zwischen der Reinigungsvorrichtung und ihrer Haltevorrichtung bewirkt, so daß relative Hubbewegungen zwischen Reinigungsvorrichtung und Fahrzeugteil ausgeführt werden können.

Die Erfindung ist in den Zeichnungen beispielsweise und schematisch dargestellt. Im einzelnen zeigen:
Fig. 1: eine Bearbeitungsstation in Seitenansicht mit einer relativ ortsfest gelagerten Reinigungsvorrichtung und einer robotergeführten Fahrzeugscheibe,
Fig. 2: eine Vorderansicht der Reinigungsvorrichtung gemäß Pfeil II von Fig. 1,
Fig. 3: eine Seitenansicht der Reinigungsvorrichtung gemäß Pfeil III von Fig. 2,
Fig. 4: eine Vorderansicht der Reinigungsvorrichtung in Variation zu Fig. 2 und
Fig. 5-7: Detaildarstellungen einer Wickelrolle in verschiedenen Ansichten.

Fig. 1 zeigt eine Bearbeitungsstation für die Vorbereitung von Fahrzeugscheiben (2) zur anschließenden Montage in Fahrzeugkarosserien. Die Fahrzeugscheibe (2) bzw. Glasscheibe ist über eine Greifvorrichtung (4) an der Hand eines mehrachsigen Manipulators (3) befestigt und wird von diesem entlang einer vorprogrammierten Bahn bewegt und geführt. Der Manipulator ist vorzugsweise als mehrachsiger Industrie-Roboter (3) ausgebildet. Er bewegt in der gezeigten Situation die vorher von einem Vorratsstapel entnommene Fahrzeugscheibe (2) an einer Reinigungsvorrichtung (1) entlang. Diese entfernt Schmutz, Fett und sonstige Verunreinigungen von den Scheibenrändern, damit die an einer nachfolgenden Station aufgetragene Klebstoffraupe sicher haftet. Am Ende des Arbeitsganges setzt der Industrie-Roboter (3) die Scheibe (2) exakt in den Scheibenausschnitt der Karosserie ein. Anschließend holt er sich eine neue Fahrzeugscheibe und der vorbeschriebene Vorgang beginnt erneut.

Beim Reinigungsvorgang werden die Fahrzeugscheibe (2) und die komplette Reinigungsvorrichtung (1) relativ zueinander bewegt. Im gezeigten Fall ist die Reinigungsvorrichtung (1) relativ ortsfest an einer Haltevorrichtung (5) gelagert. Die kinematische Zuordnung kann auch anders gewählt werden, indem die Reinigungsvorrichtung (1) gegenüber einer stillstehenden Fahrzeugscheibe (2) bewegt wird. In weiterer Abwandlung können auch beide Teile zugleich bewegt sein.

In Fig. 1 besteht die Haltevorrichtung (5) aus einem ortsfesten Grundgestell (6) und einem daran um eine vertikale Achse drehbar gelagerten Schwenkarm (7), der am Ende eine Führungsschiene (8) trägt, an der ein Führungsschlitten (43) mit der Reinigungsvorrichtung (1) höhenverstellbar befestigt ist. Die Reinigungsvorrichtung (1) ist ihrerseits am Führungsschlitten (43) höhenverstellbar und in sich elastisch gelagert. Die weiteren Details gehen aus Fig. 3 und der nachfolgenden Beschreibung hervor.

Fig. 2 zeigt die Reinigungsvorrichtung (1) von vorn, Fig. 3 offenbart die zugehörige Seitenansicht. Die Reinigungsvorrichtung (1) besteht aus einem Reinigungsband (10) aus Filz oder einem anderen geeigneten Material, das zwischen zwei Wickeln (13,14) in einer abwärtsgerichteten Schlaufe (12) geführt ist und am unteren Schlaufenende mit einer Wischfläche (16) in Kontakt mit der Fahrzeugscheibe (2) steht. Die Reinigungsvorrichtung (1) umfaßt weiter zwei Wickelrollen (21,22), auf die die Bandwickel (13,14) aufgesteckt sind sowie einen Vorschubantrieb (17) zum takt- und abschnittweisen Transport des Reinigungsbandes (10). Durch Abwickeln des Reinigungsbandes (10) wird eine verbrauchte und verschmutzte Wischfläche (16) weitertransportiert und gegen einen neuen Bandabschnitt ausgetauscht. Die um horizontale Achsen (27) drehbaren Wickelrollen (21,22) sind zusammen mit dem Vorschubantrieb (17) auf einer Grundplatte (9) befestigt.

Für den gezeigten Anwendungsbereich der Reinigung und Vorbereitung einer Fahrzeugscheibe für die anschließende Klebstoffbeschichtung und Montage umfaßt die Reinigungsvorrichtung (1) ferner eine Sprühvorrichtung (35) für eine Reinigungsflüssigkeit und eine Auftragvorrichtung (36) für den Primer. Die Fahrzeugscheibe (2) wird in der durch einen Pfeil angedeuteten Transportrichtung (41) an der Reinigungsvorrichtung (1) vorbeigeführt. Die Sprühvorrichtung (35) sitzt dabei in Transportrichtung (41) vor der Schlaufe (12), während die Auftragvorrichtung (36) hinter der Schlaufe (12) angeordnet ist. Die auf einer dünnen Bahn am Scheibenrand aufgespritzte Reinigungsflüssigkeit wird mit der Wischfläche (16) des Reinigungsbandes (10) abgewischt und aufgesogen. Anschließend wird diese Fläche im gleichen oder einem getrennten Arbeitsgang mit dem Primer beschichtet und für die Klebstoffraupe vorbereitet. Die Funktion der Sprühvorrichtung (35) und der Auftragvorrichtung (36) wird durch Sensoren (42) überwacht und kontrolliert.

Im gezeigten Ausführungsbeispiel ist der Vorratswickel (13) mit dem frischen Bandmaterial in Transportrichtung (41) hinter der Schlaufe (12) angeordnet, während der Verbrauchswickel (14) davor sitzt. Am unteren Ende der Schlaufe (12) ist das Reinigungsband (10) über ein im Querschnitt kegelstumpfförmiges Andruckstück (15) geführt. An dessen horizontalem Bereich wird die Wischfläche (16) an die Fahrzeugscheibe (2) angepreßt.

Fig. 2 und 4 geben zwei unterschiedliche Gestaltungen des Vorschubantriebs (17) wieder. In beiden Fällen besteht der Vorschubantrieb (17) aus einem Spannzylinder (18) und einem Aufspulzylinder (20), die als pneumatische und/oder hydraulische Zylinder ausgebildet sind und eine Folgesteuerung aufweisen. Der Spannzylinder (18) wirkt im Schlaufenbereich auf das Reinigungsband (10) ein. Der Aufspulzylinder (20) treibt die Wickelrolle (22) gegen den Uhrzeigersinn an. Der Aufspulzylinder (20) greift über einen Freilauf oder eine andere Vorrichtung derart an der Wickelrolle (22) an, daß er beim Vorschub die Wickelrolle (22) dreht, beim Rückhub hingegen nicht.

Beide Wickelrollen (21,22) verfügen über Kupplungen für eine abwechselnde und gesteuerte Drehbewegung. Die Kupplungen lassen nur eine Drehbewegung beider Wickelrollen (21,22) gegen den Uhrzeigersinn zu. Sie verhindern außerdem, daß beim Aufspulen des verbrauchten Materials auf den Wickel (14) mehr Bandmaterial als nötig gefördert wird.

Die Transportlänge bestimmt der Spannzylinder (18), der in beiden Ausführungsformen an der Schlaufe (12) angreift und beim Ausfahren seines Kolbens eine zusätzliche Schleife (44) ausformt, die anschließend wieder zurückgebildet wird. Die Länge der Schleife (44) entspricht etwa der Länge der Wischfläche (16) und ist unabhängig von den Wickelgrößen stets gleich. Sie kann durch Veränderung der Kolbenhublänge und/oder des Umlenkradius variiert werden.

In Fig. 2 ist der Spannzylinder (18) mitten in der Schlaufe (12) und in deren Längsrichtung angeordnet. Beidseits der Schlaufe (12) sind etwa in Höhe der Ruhestellung des Andruckstücks (15) Spannrollen (19) angeordnet. Der nach unten ausfahrbare Kolben trägt am Ende das Andruckstück (15). Wird der Spannzylinder (18) aktiviert, zieht er in der Senkbewegung nach unten die zusätzliche Schleife (44) (gestrichelt dargestellt) aus. Die Spannrollen (19) unterstützen die Schleifenbildung und sorgen für eine stets gleichbleibende Schleifenform.

Zugleich mit dem Spannzylinder (18) bewegt sich der Kolben des Aufspulzylinders (20) zurück, wobei über den Freilauf der Eingriff mit der Wickelrolle (22) unterbrochen ist. Die Wickelrolle (22) selbst ist gegen ein Rückdrehen durch die Kupplung verriegelt. Es kann daher nur Bandmaterial vom Vorratswickel (14) nachgezogen werden. Die Wickelrolle (21) dreht hierbei gegen eine Feder, deren Rückstellkraft geringer als die Vorschubkraft des Spannzylinders (18) ist.

Anschließend wird der Kolben des Spannzylinders (18) wieder eingezogen, wobei gleichzeitig der Kolben des Aufspulzylinders (20) ausgefahren wird und die Wickelrolle (22) dreht, wobei das in der Schleife (44) befindliche Bandmaterial genau um die Bandlänge aufgewickelt wird, die beim Rückhub des Spannzylinders (18) frei wird. Das Reinigungsband (10) bleibt bei disem Vorgang stets gestrafft. Die Vorschubkraft des Aufspulzylinders (20) ist hierbei geringer als die Federrückstellkraft an der Wickelrolle (21), so daß letztere verriegelt und bei der Aufspulbewegung nur das verbrauchte Bandmaterial transportiert wird.

Im Ausführungsbeispiel der Fig. 4 ist der Spannzylinder (18) innerhalb der Schlaufe (12), nun aber quer gerichtet angeordnet. Er greift mit seinem Kolben und einer daran befestigten, drehbaren Umlenkrolle an dem seitlichen, hinter dem nun ortsfesten Andruckstück (15) zum Verbrauchswickel (22) führenden Schlaufenstrang an. Auf der anderen Seiten des Schlaufenstrangs sind beidseits der Kolbenbahn zwei Spannrollen (19) übereinander angeordnet. Beim Ausfahren des Kolbens wird die zusätzliche Schleife (44) zwischen den beiden Spannrollen (19) zur Seite ausgezogen. Die Wickelrollen (21,22) und der Aufspulzylinder (20) arbeiten dabei in der vorbeschriebenen Weise. Die Ausführungsform gemäß Fig. 4 ermöglicht durch die seitliche Schleifenbildung und das ortsfeste Andruckstück (15) einen Wischflächenwechsel während das Reinigungsband (10) mit der Scheibe (2) in Kontakt steht.

Wie Fig. 2 verdeutlicht, sind diverse Vorrichtungen zur Überwachung der einzelnen Bewegungen vorgesehen. Die Überwachungsvorrichtung (31) dient der Dickenkontrolle des Vorratswickels (13) und besteht aus einem Schwenkarm, der auf dem Wickel (13) aufliegt und einem Schaltkontakt. Unterschreitet die Wickeldicke einen vorbestimmten Wert, berührt der Schwenkarm den Schaltkontakt und löst ein Warnsignal aus.
Die Überwachungsvorrichtung (32) dient der Kontrolle des Bandvorschubs. Sie ist der Wickelrolle (21) zugeordnet und besteht aus zwei Sensoren, die berührungslos eine Zahnreihe auf dem Rollenumfang abtasten. Nur wenn die Wickelrolle (21) sich beim Vorschub des Spannzylinders (18) mitdreht und die Sensoren dies melden, wird das Reinigungsband (10) transportiert; ansonsten ist es gerissen.
Eine ähnliche Überwachungsvorrichtung (34) mit ein oder zwei Sensoren findet sich auch an der Wickelrolle (22) und dient zur Kontrolle der Aufspulbewegung und der Funktion des Aufspulzylinders (20). Der Spannzylinder (18) verfügt ebenfalls über eine Überwachungsvorrichtung (33) zur Positions- und Antriebskontrolle.

Fig. 3 gibt in Seitenansicht weitere Teile der Reinigungsvorrichtung (1) wieder. Wie eingangs beschrieben, sind die bandführenden Teile auf einer Grundplatte (9) montiert. Diese ist ihrerseits über eine Führung (37) in der Vertikalen exakt am Führungsschlitten (43) der Haltevorrichtung (5) geführt. Der Übersichtlichkeit wegen sind nur Teile des Führungsschlittens (43) dargestellt. Die Führungsrichtung ergibt sich aus der Anpreßrichtung zwischen der Scheibe und dem Reinigungsband (10). Die Grundplatte (9) besitzt auch einen horizontal nach hinten ragenden Flansch, an dem zwei vertikale Ausgleichsfedern (38) beidseits angreifen und die Grundplatte (9) am Führungsschlitten (43) abstützen und federnd lagern. Über die Ausgleichsfedern (38) wird auch der Anpreßdruck des Reinigungsbandes (10) auf der Fahrzeugscheibe (2) eingestellt. Die Grundplatte (9) kann mit den bandführenden Teilen damit eventuellen Unebenheiten auf der Scheibenoberfläche ausweichen und in der Vertikalen nach oben und unten federnd nachgeben.

Bei größeren Unebenheiten auf der Oberfläche der Scheibe oder eines anderen zu reinigenden Fahrzeugteils (2) kann ein Ausweichen durch eine relative Hubbewegung zwischen dem Fahrzeugteil (2) und der Reinigungsvorrichtung (1) bzw. deren Haltevorrichtung (5) bewerkstelligt werden. Hierzu ist eine Klemmvorrichtung (39) vorgesehen, die bei Aktivierung zeitweise eine starre Verbindung zwischen der Haltevorrichtung (5) und der Reinigungsvorrichtung (1) herstellt. Die Klemmvorrichtung (39) besteht aus einem pneumatischen und/oder hydraulischen Zylinder, der am Führungsschlitten (43) befestigt ist und am Ende der Kolbenstange ein Klemmstück trägt. Mit der Grundplatte (9) ist ein vertikaler Flansch (40) starr verbunden, der bei Aktivierung des Zylinders zwischen dem Klemmstück und einem Anschlagteil eingespannt und festgehalten wird. Hierdurch werden auch die Ausgleichsfedern (38) blockiert, so daß sich die Grundplatte (9) bei einem Anheben der Haltevorrichtung (5) mitbewegt bzw. einer Absenkbewegung des Fahrzeugteiles (2) nicht folgen kann. Für eine Automatisierung der Anlage ist eine Überwachungsvorrichtung mit einem Sensor vorgesehen, der die Stellung des rückwärts aus dem Zylinder ragenden Kolbens kontrolliert.

Fig. 5 bis 7 geben Details der Wickelrollen (21,22) wieder. Fig. 5 und 6 zeigen die Wickelrollenkonstruktion in Vorderansicht, während Fig. 7 eine Seitenansicht von Fig. 6 darstellt. Im bevorzugten Ausführungsbeispiel ist das Filzband (10) zu kernlosen Wickeln mit einem freiliegenden inneren Bandende (30) aufgedreht. Die Wickelrollen (21,22) weisen einen tellerförmigen Grundkörper (23) mit einem Rollenkern (24) auf. In den Rollenkernen (24) ist jeweils eine Klemmvorrichtung (28) für das Bandende (30) untergebracht. Sie besteht aus einem radialen Schlitz, in dem ein federbelasteter Klemmbügel (29) schwenkbar gelagert ist. Beim Einschieben des Bandendes (30) weicht der Klemmbügel (29) gegen die Federkraft zurück und legt sich dann wieder an das Bandende (30). Er klemmt es dabei gegen die Schlitzwand und stützt sich selbst nach unten an einem Wandvorsprung ab. Das Bandende (30) kann dann nicht mehr gegen die Klemmwirkung des Bügels (29) aus dem Schlitz herausgezogen werden.

Die Vorratswickel (13) wird auf den Rollenkern (24) der Wickelrolle (21) gesteckt und mit seinem inneren Bandende (30) in der Klemmvorrichtung (28) fixiert. Das Reinigungsband (10) wird dann in der vorgeschriebenen Schlaufe verlegt und mit dem anderen Ende ebenfalls am Rollenkern (24) der Wickelrolle (22) befestigt. Zur axialen Lagefixierung der Wickel (13,14) werden die Rollenkerne (24) anschließend durch übergreifende Rollendeckel (25) abgedeckt. Die Verbindung erfolgt über einen Bajonettverschluß (26).

### STÜCKLISTE

1 Reinigungsvorrichtung
2 Fahrzeugteil, Glasscheibe, Fahrzeugscheibe
3 Manipulator, Industrieroboter
4 Greifvorrichtung
5 Haltevorichtung
6 Grundgestell
7 Schwenkarm
8 Führungsschiene
9 Grundplatte
10 Reinigungsband
11 Wischfläche, Wischabschnitt
12 Schlaufe
13 Wickel, Vorratswickel
14 Wickel, Verbrauchswickel
15 Andruckstück
16 Wischfläche
17 Vorschubantrieb
18 Spannzylinder
19 Spannrolle
20 Aufspulzylinder
21 Wickelrolle, Vorratswickel
22 Wickelrolle, Verbrauchswickel
23 Grundkörper
24 Rollenkern
25 Rollendeckel
26 Bajonnettverschluß
27 Achse
28 Klemmvorrichtung
29 Klemmbügel
30 Bandende
31 Überwachungsvorrichtung, Vorratskontrolle
32 Überwachungsvorrichtung, Abspulkontrolle
33 Überwachungsvorrichtung, Antriebskontrolle
34 Überwachungsvorrichtung, Aufspulkontrolle
35 Sprühvorrichtung, Reinigungsflüssigkeit
36 Auftragvorrichtung, Primer
37 Führung
38 Ausgleichsfedern
39 Klemmvorrichtung
40 Flansch
41 Transportrichtung
42 Sensor
43 Führungsschlitten
44 zusätzliche Schleife

## Patentansprüche

1. Verfahren zum automatischen Reinigen von Fahrzeugteilen, insbesondere Fahrzeugscheiben, zur Vorbereitung für sich anschließende Behandlungs- und/oder Montagevorgänge, wobei mittels eines mehrachsigen Manipulators eine Reinigungsvorrichtung mit einem Wischelement und das Fahrzeugteil relativ zueinander bewegt werden, dadurch **gekennzeichnet**, daß das Wischelement eine Vielzahl von Wischflächen aufweist, die nacheinander mit dem Fahrzeugteil in Kontakt gebracht werden, wobei die Wischflächen zwischen oder während den Reinigungsvorgängen taktweise durch eine Weiterbewegung des Wischelementes gewechselt werden.

2. Verfahren nach Anspruch 1, dadurch **gekennzeichnet**, daß der Manipulator das Fahrzeugteil an der ausweichfähig gelagerten Reinigungsvorrichtung vorbeibewegt.

3. Verfahren nach Anspruch 1 oder 2, dadurch **gekennzeichnet**, daß das Wischelement als bewegliches Reinigungsband (10) in einer Schlaufe (12) zwischen zwei Wickeln (13,14) geführt und mit dem Fahrzeugteil in Kontakt gebracht wird, wobei das Reinigungsband (10) zwischen oder während den Reinigungsvorgängen abschnittsweise und getaktet abgewickelt wird.

4. Verfahren nach Anspruch 3, dadurch **gekennzeichnet**, daß das Reinigungsband (10) um gleich große Abschnitte abgewickelt wird.

5. Verfahren nach Anspruch 3 oder 4, dadurch **gekennzeichnet**, daß im Bereich der Schlaufe (12) in das Reinigungsband (10) eine zusätzliche Schleife (44) ausgeformt und dabei frisches Bandmaterial vom Vorratswickel (13) abgezogen wird, und daß anschließend die Schleife (44) wieder zurückgebildet wird, wobei das verbrauchte Bandmaterial zum Verbrauchswickel (14) transportiert wird.

6. Vorrichtung zum automatischen Reinigen von Fahrzeugteilen (2), insbesondere Fahrzeugscheiben, zur Vorbereitung für sich anschließende Behandlungs- und/oder Montagevorgänge, wobei die Reinigungsvorrichtung (1) und das Fahrzeugteil (2) mittels eines mehrachsigen Manipulators (3) relativ zueinander bewegbar sind und die Reinigungsvorrichtung (1) ein Wischelement aufweist, dadurch **gekennzeichnet**, daß das Wischelement eine Vielzahl von Wischflächen (11) aufweist, und daß die Reinigungsvorrichtung (1) einen taktweise arbeitenden Vorschubantrieb (17) für eine abschnittsweise Weiterbewegung des Wischelementes aufweist.

7. Vorrichtung nach Anspruch 6, dadurch **gekennzeichnet**, daß das Fahrzeugteil (2) vom Manipulator (3) gehalten und bewegt wird, wobei die Reinigungsvorrichtung (1) ausweichfähig an einer Haltevorrichtung (5) gelagert ist.

8. Vorrichtung nach Anspruch 6 oder 7, dadurch **gekennzeichnet**, daß das Wischelement als Reinigungsband (10) ausgebildet und zwischen zwei Wickeln (13,14) in einer Schlaufe (12) über ein Andruckstück (15) geführt ist, und daß ein Vorschubantrieb (17) für den Bandtransport vorgesehen ist.

9. Vorrichtung nach Anspruch 8, dadurch **gekennzeichnet**, daß der Vorschubantrieb (17) einen im Bereich der Schlaufe (12) angeordneten, die zusätzliche Schleife (44) ausformenden Spannzylinder (18) und einen am Verbrauchswickel (22) angreifenden, die Schleife (44) zurückbildenden Aufspulzylinder (20) aufweist, und daß die Wickelrollen (21,22) Kupplungen für eine gesteuerte Drehbewegung besitzen.

10. Vorrichtung nach Anspruch 9, dadurch **gekennzeichnet**, daß die beiden Zylinder (18,20) eine gemeinsame Steuerung für eine gleichzeitige und dabei gegenläufige Kolbenbewegung aufweisen, wobei der Aufspulzylinder (20) mit einem Freilauf an seiner Wickelrolle (22) angreift.

11. Vorrichtung nach einem oder mehreren der Ansprüche 8 bis 10, dadurch **gekennzeichnet**, daß der Spannzylinder (18) innerhalb der Schlaufe (12) in deren Längsrichtung angeordnet ist und an seinem beweglichen Ende das Andruckstück (15) trägt oder daß der Spannzylinder (18) hinter dem relativ ortsfesten Andruckstück (15) auf den zum Verbrauchswickel (14) führenden Strang der Schlaufe (12) einwirkt und eine quergerichtete Schleife (44) im Reinigungsband (10) ausformt.

12. Vorrichtung nach einem oder mehreren der Ansprüche 8 bis 11, dadurch **gekennzeichnet**, daß beidseits des Vorschubweges des Spannzylinders (18) Spannrollen (19) für die Schleifenbildung angeordnet sind.

13. Vorrichtung nach Anspruch 8, dadurch **gekennzeichnet**, daß als Vorschubantrieb (17) gesteuerte Wickelantriebe vorgesehen sind.

14. Vorrichtung nach einem oder mehreren der Ansprüche 6 bis 13, dadurch **gekennzeichnet**, daß den Wickelrollen (21,22) und dem Vorschubantrieb (17) Überwachungsvorrichtungen (31,32,33,34) für die Kontrolle des Bandtransports und des Bandvorrats zugeordnet sind.

15. Vorrichtung nach einem oder mehreren der Ansprüche 6 bis 14, dadurch **gekennzeichnet**, daß die Wickelrollen (21,22) und der Vorschubantrieb (17) auf einer Grundplatte (9) montiert sind, die gegenüber dem Fahrzeugteil (2) ausweichfähig gelagert und geführt ist.

16. Vorrichtung nach Anspruch 15, dadurch **gekennzeichnet**, daß eine steuerbare Klemmvorrichtung (39) zur zeitweisen Lagefixierung der Grundplatte (9) vorgesehen ist.

17. Vorrichtung nach einem oder mehreren der Ansprüche 6 bis 16, dadurch **gekennzeichnet**, daß in Transportrichtung (41) der Fahrzeugscheibe gesehen vor der Schlaufe (12) eine Sprühvorrichtung (35) für eine Reinigungsflüssigkeit und hinter der Schlaufe (12) eine Auftragvorrichtung (36) für einen Primer angeordnet sind.

## Claims

1. Method of automatically cleaning vehicle parts, in particular vehicle windows, in order to prepare them for subsequent treatment and/or assembly procedures, a cleaning apparatus with a wiping element and the vehicle part being moved relative to one another by means of a multi-axis manipulator, characterized in that the wiping element has a plurality of wiping faces which are one after the other brought into contact with the vehicle part, the wiping faces being changed in pulsed manner by a further movement of the wiping element between or during the cleaning procedures.

2. Method according to Claim 1, characterized in that the manipulator moves the vehicle part past the yieldably mounted cleaning apparatus.

3. Method according to Claim 1 or 2, characterized in that the wiping element in the form of a movable cleaning belt (10) is guided in a loop (12) between two winders (13, 14) and is brought into contact with the vehicle part, the cleaning belt (10) being unwound in sections and in pulsed manner between or during the cleaning procedures.

4. Method according to Claim 3, characterized in that the cleaning belt (10) is unwound by sections of equal size.

5. Method according to Claim 3 or 4, characterized in that in the region of the loop (12) there is outwardly formed in the cleaning belt (10) an additional loop (44) and thus fresh belt material is drawn off the supply winder (13), and in that the loop (44) is then pulled up again, the consumed belt material being transported to the consumption winder (14).

6. Apparatus for automatically cleaning vehicle parts (2), in particular vehicle windows, in order to prepare them for subsequent treatment and/or assembly procedures, the cleaning apparatus (1) and the vehicle part (2) being movable relative to one another by means of a multi-axis manipulator (3), and the cleaning apparatus (1) having a wiping element, characterized in that the wiping element has a plurality of wiping faces (11), and in that the cleaning apparatus (1) has an advancing drive (17) operating in pulsed manner for moving the wiping element on in sections.

7. Apparatus according to Claim 6, characterized in that the vehicle part (2) is held and moved by the manipulator (3), the cleaning apparatus (1) being mounted yieldably on a holding apparatus (5).

8. Apparatus according to Claim 6 or 7, characterized in that the wiping element is constructed as a cleaning belt (10) and is guided between two winders (13, 14) in a loop (12) by way of a contact pressure piece (15), and in that an advancing drive (17) is provided for transporting the belt.

9. Apparatus according to Claim 8, characterized in that the advancing drive (17) has a tensioning cylinder (18), which is arranged in the region of the loop (12) and outwardly forms the additional loop (44), and a spooling-on cylinder (20) which acts on the consumption winder (22) and pulls up the loop (44), and in that the winding rollers (21, 22) have couplings for a controlled rotary movement.

10. Apparatus according to Claim 9, characterized in that the two cylinders (18, 20) have a common control for a simultaneous and also counteracting piston movement, the spooling-on cylinder (20) acting on its winding roller (22) in freewheel.

11. Apparatus according to one or more of Claims 8 to 10, characterized in that the tensioning cylinder (18) is arranged within the loop (12) in the longitudinal direction thereof and at its movable end bears the contact pressure piece (15), or in that the tensioning cylinder (18) acts behind the relatively fixed contact pressure piece (15) on the portion of the loop (12) leading to the consumption winder (14) and outwardly forms a transversely directed loop (44) in the cleaning belt (10).

12. Apparatus according to one or more of Claims 8 to 11, characterized in that tensioning rollers ( 19 ) for loop formation are arranged on either side of the advancing path of the tensioning cylinder (18).

13. Apparatus according to Claim 8, characterized in that controlled winding drives are provided as the advancing drive (17).

14. Apparatus according to one or more of Claims 6 to 13, characterized in that there are associated with the winding rollers (21, 22) and the advancing drive (17) monitoring apparatus (31, 32, 33, 34) for checking belt transport and belt supply.

15. Apparatus according to one or more of Claims 6 to 14, characterized in that the winding rollers (21, 22) and the advancing drive (17) are mounted on a baseplate (9) which is mounted and guided yieldably with respect to the vehicle part (2).

16. Apparatus according to Claim 15, characterized in that a controllable clamping apparatus (39) is provided for the temporary positional fixing of the baseplate (9).

17. Apparatus according to one or more of Claims 6 to 16, characterized in that, as seen in the transporting direction (41) of the vehicle window, a spraying apparatus (35) for a cleaning liquid is arranged upstream of the loop (12) and an application apparatus (36) for a primer is arranged downstream of the loop (12).

## Revendications

1. Procédé pour nettoyer automatiquement des parties d'un véhicule, notamment les vitres d'un véhicule, pour leur préparation en vue d'opérations ultérieures de traitement et/ou de montage, selon lequel le dispositif de nettoyage comportant un élément d'essuyage et la partie du véhicule sont déplacés l'un par rapport à l'autre par un manipulateur à plusieurs axes, caractérisé par le fait que l'élément d'essuyage possède une multiplicité de surfaces d'essuyage, qui sont amenées successivement en contact avec la partie du véhicule, les surfaces d'essuyage étant changées de façon cadencée, entre ou pendant les opérations de nettoyage, sous l'effet d'un mouvement d'avance de l'élément d'essuyage.

2. Procédé suivant la revendication 1, caractérisé par le fait que le manipulateur fait avancer la partie du véhicule devant le dispositif de nettoyage monté de manière à pouvoir s'écarter.

3. Procédé suivant la revendication 1 ou 2, caractérisé par le fait que l'élément d'essuyage est guidé, sous la forme d'une bande mobile de nettoyage (10), selon une boucle (12) entre deux rouleaux (13,14) et est amené en contact avec la partie du véhicule, la bande de nettoyage (10) étant déroulée par section et de façon cadencée entre ou pendant les opérations de nettoyage.

4. Procédé suivant la revendication 3, caractérisé par le fait que la bande de nettoyage (109) est déroulée en des sections de même longueur.

5. Procédé suivant la revendication 3 ou 4, caractérisé par le fait qu'une boucle supplémentaire (44) est formée au niveau de la boucle (12) dans la bande de nettoyage (10) et une partie nouvelle de la bande est déroulée du rouleau débiteur (13), et qu'ensuite la boucle (44) est à nouveau supprimée, la partie consommée de la bande étant entraînée en direction du rouleau (14) de la bande consommée.

6. Dispositif pour nettoyer de façon automatique des parties (2) d'un véhicule, notamment des vitres d'un véhicule, pour la préparation en vue d'opérations ultérieures de traitement et/ou de montage, le dispositif de nettoyage (1) et la partie (2) du véhicule pouvant être déplacés l'un par rapport à l'autre au moyen d'un manipulateur (3) à plusieurs axes et le dispositif de nettoyage (1) possédant un élément d'essuyage, caractérisé par le fait que l'élément d'essuyage possède une multiplicité de surfaces d'essuyage (11) et que le dispositif de nettoyage (1) possède un dispositif d'entraînement d'avance (17), qui fonctionne de façon cadencée, pour continuer à déplacer, par section, l'élément d'essuyage.

7. Procédé suivant la revendication 6, caractérisé par le fait que la partie (2) du véhicule est maintenue et est déplacée par le manipulateur (3), le dispositif de nettoyage (1) étant monté, de manière à pouvoir s'écarter, sur un dispositif de maintien (5).

8. Dispositif suivant la revendication 6 ou 7, caractérisé par le fait que l'élément d'essuyage est réalisé sous la forme d'une bande de nettoyage (10) et est guidé entre deux rouleaux (13,14), sous la forme d'une boucle (12), par l'intermédiaire d'un élément de pression (15), et qu'il est prévu un dispositif d'entraînement d'avance (17) pour l'entraînement de la bande.

9. Dispositif suivant la revendication 8, caractérisé par le fait que le dispositif d'entraînement d'avance (17) possède un vérin de mise en tension (18), qui est disposé dans la zone de la boucle (12) et forme la boucle supplémentaire (44), et un vérin d'enroulement (20), qui attaque le rouleau (22) de la bande consommée et supprime la boucle (44), et que les rouleaux de bobinage (21,22) possèdent des accouplements pour un mouvement de rotation commandé.

10. Dispositif suivant la revendication 9, caractérisé par le fait que les deux vérins (18,20) possèdent une unité de commande commune pour un déplacement simultané et en sens opposé des pistons, le vérin d'enroulement (20) attaquant par une roue libre son rouleau de bobinage (22).

11. Dispositif suivant une ou plusieurs des revendications 8 à 10, caractérisé par le fait que le vérin de mise en tension (18) est disposé à l'intérieur de la boucle (12), dans la direction longitudinale de cette boucle et porte, à son extrémité mobile, l'élément de serrage (15) ou que le vérin de mise en tension (18) agit, en arrière de l'élément de serrage (15) monté fixe de façon relative, sur le brin de la boucle (12), qui aboutit au rouleau (14) de la bande consommée et forme, dans la bande de nettoyage (10), une boucle (44) dirigée transversalement.

12. Dispositif suivant une ou plusieurs des revendications 8 à 11, caractérisé par le fait que des galets de tension (19) pour la formation de la boucle sont disposés des deux côtés de la voie d'avance du vérin de mise en tension (18).

13. Dispositif suivant la revendication 8, caractérisé par le fait qu'il est prévu, comme dispositif d'entraînement d'avance (17), des dispositifs commandés d'entraînement des rouleaux.

14. Dispositif suivant une ou plusieurs des revendications 6 à 13, caractérisé par le fait qu'aux rouleaux de bobinage (21,22) et au dispositif d'entraînement d'avance (17) sont associés des dispositifs de contrôle (31,32,33,34) servant à contrôler l'entraînement de la bande et de la réserve de bande.

15. Dispositif suivant une ou plusieurs des revendications 6 à 14, caractérisé par le fait que les rouleaux de bobinage (21,22) et le dispositif d'entraînement d'avance (17) sont montés sur une plaque de base (9), qui est montée et guidée de manière à pouvoir s'écarter par rapport à la partie (2) du véhicule.

16. Dispositif suivant la revendication 15, caractérisé par le fait qu'il est prévu un dispositif de serrage commandable (39) servant à immobiliser temporairement en position la plaque de base (9).

17. Dispositif suivant une ou plusieurs des revendications 6 à 16, caractérisé par le fait qu'en amont de la boucle (12), dans la direction d'entraînement (41) de la vitre du véhicule, il est prévu un dispositif (35) servant à pulvériser un liquide de nettoyage et qu'en aval de la boucle (12), il est prévu un dispositif (36) servant à déposer une couche d'apprêt.
